# EUROPÄISCHE PATENTSCHRIFT

(11) **EP 1 419 711 B1**
(45) Veröffentlichungstag und Bekanntmachung des Hinweises auf die Patenterteilung: **08.03.2006**
(21) Anmeldenummer: 02025614.5
(22) Anmeldetag: 18.11.2002
(51) Int. Cl.: A45D 40/26, A45D 34/04

(54) **Schminkgerät**
Cosmetic unit
Element de produit cosmétique

(43) Veröffentlichungstag der Anmeldung: 19.05.2004
(73) Patentinhaber: Schwan-STABILO Cosmetics GmbH & Co. KG, 90562 Heroldsberg (DE)
(72) Erfinder:
(74) Vertreter: Leinweber & Zimmermann

(56) Entgegenhaltungen:
- FR-A- 2 753 060
- US-A- 5 324 128
- US-A- 5 492 426
- US-A- 5 636 931

## Beschreibung

Die Erfindung betrifft ein Schminkgerät mit einem ersten Bereich zum Speichern eines kosmetischen Produkts. Dabei bezieht sich die Erfindung insbesondere auf ein Schminkgerät, das im Zusammenhang mit Wimperntusche bzw. Mascara verwendet wird. Die Erfindung ist aber nicht auf diese Anwendung beschränkt.

Schminkgeräte der oben genannten Art sind bekannt. Dabei handelt es sich herkömmlicherweise um sogenannte Tauchsysteme, bei denen eine Auftrageinrichtung bzw. ein Applikator in den ersten Bereich eingetaucht wird, um die Auftrageinrichtung mit dem Kosmetikprodukt zu beladen. Diese herkömmlichen Schminkgeräte sind verbesserungsbedürftig:

Durch das Eintauchen der Auftrageinrichtung in das Kosmetikprodukt kann das Kosmetikprodukt verunreinigt, insbesondere verkeimt werden, wodurch es unbrauchbar werden kann. Damit die Auftrageinrichtung überhaupt in den ersten Bereich eintauchen kann, ist eine vergleichsweise große Öffnung erforderlich, was mit einer vergleichsweise großen Luftangriffsoberfläche im Hinblick auf das gespeicherte Kosmetikprodukt einhergeht. Dadurch besteht die Gefahr des Austrocknens bzw. der Alterung des gespeicherten Kosmetikprodukts. Darüber hinaus hinterläßt die Auftrageinrichtung bei zähen kosmetischen Produkten nach dem Eintauchen eine kraterartige Vertiefung, die mit einer Vergrößerung der Luftangriffsoberfläche einhergeht. Zudem könnte sich eine Anwenderin angesichts der kraterartigen Vertiefung veranlaßt sehen, beispielsweise mit Wasser "nachzuhelfen", weil sie den Eindruck gewonnen hat, das kosmetische Produkt sei ausgetrocknet, womit erhebliche Kontaminationsrisiken verbunden sind. Es kommt hinzu, daß beim Beladen beispielsweise einer bürstenförmigen Auftrageinrichtung mit einem Stiel das Kosmetikprodukt auch auf den Stiel gelangt, wodurch der Stiel zunehmend verunreinigt wird. Überhaupt ist ein genaues Dosieren nicht möglich. Auch ist zu beobachten, daß herkömmlicherweise vorgesehene Abstreifer zwar radial, nicht aber axial wirksam sind, weshalb Klumpen des kosmetischen Produkts an der Auftrageinrichtung verbleiben, die zu Überdosierungen und Verschmieren beim Schminken führen. Werden diese Klumpen beispielsweise an Kosmetikpapier abgestreift, geht kosmetisches Produkt verloren. Schließlich ist als problematisch anzusehen, daß ausgetrocknete Bröselreste, die sich unter Umständen auf der Auftrageinrichtung befinden, beim (Wieder)-Eintauchen in den ersten Bereich in das gespeicherte Kosmetikprodukt eingemischt werden.

Die US 5 636 931 A zeigt ein Schminkgerät nach dem Oberbegriff des Anspruchs 1. Dabei dient ein steuerbares Ventil 14 als Zuführkanal zum Zuführen von Kosmetikprodukt von dem ersten Bereich in den zweiten Bereich.

Die US 5 324 128 zeigt ein Schminkgerät mit einem als Kolben wirkenden Flansch b, in den eine Nut e als Nebenschluß eingebracht ist.

Die US 5 492 426 A zeigt ein Schminkgerät, bei dem die Förderung des Kosmetikprodukts zum einen zurückgeht auf Kapillarkräfte und zum anderen auf elastische Rückstellkräfte einer als Auftrageinrichtung verwendeten schwammartigen Substanz.

Aus der FR 2 753 060 ist ein Schminkgerät mit Reservoir im Griffstück bekannt.

Es ist Aufgabe der Erfindung, das aus der US 5 636 931 A bekannte Schminkgerät hinsichtlich der Fördereinrichtung zu verbessern.

Erfindungsgemäß wird die gestellte Aufgabe mit einem Schminkgerät nach Anspruch 1 gelöst. Vorteilhafte Ausgestaltungen sind Gegenstand der Unteransprüche.

Bei dem erfindungsgemäßen Schminkgerät erfolgt das Beladen einer Auftrageinrichtung nicht innerhalb des Speicherbereichs für das kosmetische Produkt. Dadurch ist jegliche "Rückwirkung" ausgeschlossen. Insbesondere besteht nicht mehr das Problem der Verkeimung des gespeicherten Kosmetikprodukts. Darüber hinaus muß kein der Größe der Auftrageinrichtung entsprechender Zugang zu dem Kosmetikspeicher (erster) Bereich vorhanden sein, wodurch die Gefahr des Austrocknens bzw. der Alterung wegen allzu großer Luftangriffsoberflächen nicht mehr gegeben ist. Auch besteht nicht die Gefahr, daß ein Stiel einer Auftrageinrichtung ungewollt mit dem Kosmetikprodukt verschmiert wird. Schließlich ist ausgeschlossen, daß Bröselreste in den ersten Bereich gelangen.

Nach einer besonders bevorzugten Ausführungsform der Erfindung ist mindestens ein Zuführkanal zum Zuführen von Kosmetikprodukt von dem ersten zu dem zweiten Bereich vorgesehen.

Die Fördereinrichtung kann prinzipiell beliebig ausgelegt sein. Nach einer besonders bevorzugten Ausführungsform der Erfindung ist sie jedoch dazu ausgelegt, den Druck in dem zweiten Bereich gegenüber dem Druck in dem ersten Bereich abzusenken. Insbesondere dann, wenn der oben erwähnte Zuführkanal vorgesehen ist, wird bei Betätigung der Fördereinrichtung Kosmetikprodukt von dem ersten Bereich in den zweiten Bereich gefördert.

Weiter bevorzugt ist die Fördereinrichtung mit einer Auftrageinrichtung für das Kosmetikprodukt gekoppelt. Auf diese Weise wird erreicht, daß die Fördereinrichtung betätigt wird, wenn die Auftrageinrichtung betätigt wird, beispielsweise beim Herausnehmen der Auftrageinrichtung aus einer Ruhestellung.

Der Kolben liegt weiter bevorzugt in einem Griffstück einer Auftrageinrichtung.

Der Betriebszustand des Ventils nach der Erfindung kann auch druckabhängig sein.

Dabei kann beispielsweise vorgesehen sein, daß das Ventil bei Überschreiten eines Schwellendrucks öffnet, bei Unterschreiten des Schwellendrucks schließt. Mit anderen Worten ist das Ventil erfindungsgemäß bevorzugt bistabil.

Nach einer besonders bevorzugten Ausführungsform der Erfindung weist das Schminkgerät einen von dem ersten Bereich getrennten Aufnahmebereich für eine Auftrageinrichtung in einer Ruhestellung auf.

Dabei kann weiter vorgesehen sein, daß der erste Bereich (Speicherbereich) den Aufnahmebereich rohrmantelartig umgibt.

Erfindungsgemäß bevorzugt schließt sich dabei der zweite Bereich derart an den Aufnahmebereich an, daß die Auftrageinrichtung den zweiten Bereich (Beladebereich) passiert, wenn sie aus dem Aufnahmebereich entnommen wird.

Insbesondere dann, wenn die Fördereinrichtung mit der Auftrageinrichtung gekoppelt ist, wird bei dieser Ausgestaltung der Erfindung die Auftrageinrichtung beim Entnehmen aus dem Aufnahmebereich (selbsttätig) mit dem Kosmetikprodukt beladen.

Nach einer bevorzugten Ausführungsform der Erfindung dient ein Schleppkolben zum Abdichten des ersten Bereichs gegenüber der Umgebung.

Dabei weist weiter bevorzugt der Schleppkolben eine Verschlußmasse auf.

Weiter bevorzugt weist der Schleppkolben eine Anschlagscheibe auf. Damit ist ein Dosierstopp geschaffen.

Es wird ausdrücklich darauf hingewiesen, daß die Erfindung nicht nur ein Schminkgerät der oben beschriebenen Art und eine Auftrageinrichtung jeweils separat schafft, sondern auch eine Kombination der beiden genannten Elemente miteinander.

Im folgenden ist die Erfindung anhand eines bevorzugten Ausführungsbeispiels unter Bezugnahme auf die beiliegende Zeichnung mit weiteren Einzelheiten näher erläutert. Dabei zeigt
- die einzige Figur: eine schematische Schnittansicht einer bevorzugten Ausführungsform des erfindungsgemäßen Schminkgerätes in Kombination mit einer besonders bevorzugten Ausführungsform der erfindungsgemäßen Auftrageinrichtung.

Das in der Zeichnung dargestellte Schminkgerät ist mit der Bezugszahl 10 bezeichnet. Es hat kreiszylindrische Kontur. Ein Speicher 12 dient zum Speichern eines Kosmetikprodukts, beispielsweise Wimperntusche bzw. Mascara. Der Speicher 12 ist in der Zeichnung unten mit einer kreisringförmigen Anschlagscheibe 14 abgeschlossen. Auf der gegenüberliegenden Seite der Anschlagscheibe 14 befindet sich eine Verschlußmasse 16, die den Speicher 12 gegen die Umgebung abdichtet, um ein Austrocknen zu verhindern. Das Schminkgerät 10 weist darüber hinaus einen Aufnahmeraum 18 für eine in der Zeichnung nur schematisch dargestellte Mascarabürste 20 auf, die als Auftrageinrichtung dient. Der Aufnahmeraum 18 ist durch eine ihn umgebende Wand 22 von dem Speicher 12 getrennt. Selbstverständlich können auch beliebige andere Auftrageinrichtungen anstelle der Mascarabürste 20 verwendet werden, wie etwa Kunststoffpreßteile und Metallwendeln.

Die Mascarabürste 20 ist von einem Halter 24 gehalten, der wiederum an einem Griffstück 26 befestigt ist, beispielsweise durch Kleben. Zwischen dem Halter 24 und einer Innenwand 28 des Schminkgerätes 10 liegt ein Dichtring 30.

Der Halter 24 weist Entlüftungsöffnungen 32, 34, 36 und 38 auf. Das Griffstück 26 weist eine Entlüftungsöffnung 40 auf. Die Funktion dieser Entlüftungsöffnungen wird weiter unten erläutert.

Bei dem gezeigten Ausführungsbeispiel dient ein O-Ring 42 als Abstreifer. Der Abstreifer kann aber auch anders gestaltet sein, beispielsweise in Form einer Dichtlippe. Ein konischer Ansatz 44 an dem Halter 24 dient zum Zentrieren.

Der in der Zeichnung oben gelegene Endabschnitt 46 der Wand 22 sowie ein benachbarter Ansatz 48 dienen als Abstreifer. Zwischen den Abstreifern 46 und 48 ist ein ringförmiger Spalt ausgebildet, der als Zuführkanal 50 dient. Der ringförmige Zuführkanal 50 umgibt dabei einen Beladebereich 52. Anstelle des ringförmigen Zuführkanals 50 können auch ein oder mehrere "Fenster" in einer den Beladebereich ringförmig umlaufenden Wand vorgesehen sein.

Zum Entlüften des hinter den als Schleppkolben dienenden Elementen 14 und 16 liegenden Raums ist eine Entlüftungsöffnung 54 vorgesehen.

Im folgenden ist die Funktion des Schminkgerätes 10 im Zusammenspiel mit der Mascarabürste 20 und dem Halter 24 erläutert:

Es sei angenommen, es befinde sich Mascara bzw. Wimperntusche in dem Speicher 12. Wird nun das Griffstück 26 von dem Schminkgerät 10 abgezogen, so bewegt sich der Halter 24 in der Zeichnung relativ zu dem Schminkgerät 10 nach oben. Als Folge verschiebt sich der Dichtring 30 derart, daß er die Entlüftungsöffnung 34 verschließt. Bei einer Weiterbewegung des Halters 24 innerhalb des Schminkgerätes 10 wirkt daher der Halter 24 wie ein Kolben innerhalb des als Zylinder dienenden Schminkgeräts 10, wodurch ein Unterdruck entsteht. Dieser Unterdruck führt dazu, daß die Mascara 12 über den als Zuführkanal dienenden Ringspalt 50 in den Beladeraum 52 gefördert wird. Diesen Beladeraum 52 passiert nach und nach die Mascarabürste 20, wodurch sie mit Mascara beladen wird.

Die Beladung der Mascarabürste in dem Beladeraum 52 ist sehr gleichmäßig. Insbesondere ist sie füllstandsunabhängig. Zum weiteren Vergleichmäßigen des Beladens kann zwischen dem Griffstück 26 und dem Schminkgerät 10 ein Schraubgewinde vorgesehen sein. Dadurch wird nämlich das oben erwähnte "Abziehen" des Griffstücks 26 von dem Schminkgerät 10 in seinem Ablauf vergleichmäßigt.

Nach dem Schminken, d.h. nach dem Gebrauch der Mascarabürste 20 oder zwischendurch bei Erschöpfung derselben, wird die Mascarabürste 20 wieder in den Aufnahmeraum 18 eingeführt. Sie passiert dabei insbesondere den Abstreifer 48, der eventuell an der Bürste festgetrocknete Mascara entfernt. Eventuelle Mascarareste an der Innenwand 28 des Schminkgerätes 10 werden von dem O-Ring 42 entfernt.

Mit dem Einführen der Mascarabürste 20 in den Aufnahmeraum 18 geht ein Einführen des Halters 24 mit dem Dichtring 30 einher. Dabei verschiebt sich der Dichtring 30 bezüglich des Halters 24 in der Zeichnung nach oben, wodurch die Entlüftungsöffnung 34 freigegeben wird. Jetzt ist der von der Innenwand 28 begrenzte Raum über die Entlüftungsöffnungen 38, 36, 34, 32 und 40 mit der Umgebung verbunden, so daß kein Überdruck entsteht.

Mit zunehmendem Verbrauch der Mascara in dem Speicher 12 wandert die Anschlagscheibe 14 zusammen mit der Verschlußmasse 16 in der Zeichnung nach oben. Sobald die Anschlagscheibe 14 an der oberen Begrenzung des Speichers 18 anschlägt, ist das Schminkgerät 10 erschöpft. Dies ist offensichtlich erst dann der Fall, wenn die in dem Speicher 12 befindliche Mascara zu annähernd 100 % verbraucht ist.

Anstelle der Ringdichtung 30 und der Entlüftungsöffnungen 32, 34, 36, 38 und 40 kann auch eine andere Ventil-Lösung realisiert sein. Dazu kann beispielsweise am Boden des Aufnahmeraums 18 ein Ventil vorgesehen sein, das elastisch in Schließrichtung vorgespannt ist und bei einem bestimmten Druck innerhalb des Aufnahmeraumes öffnet. Der Öffnungsdruck liegt dabei bei 0,02 bar oder darunter.

## Patentansprüche

1. Schminkgerät (10) mit einem ersten Bereich (12) zum Speichern eines kosmetischen Produkts,
einem zweiten Bereich (52) zum Beladen einer Auftrageinrichtung (20) mit dem kosmetischen Produkt, wobei der zweite Bereich (52) von dem ersten Bereich (12) getrennt ist,
einer eine Kolben-Zylinder-Einrichtung aufweisenden Fördereinrichtung (24, 30, 28) zum Fördern von Kosmetikprodukt von dem ersten (12) in den zweiten (52) Bereich, und
einem steuerbaren Ventil (30, 34), das in einem ersten Betriebszustand der Fördereinrichtung (24, 30, 28) offen ist und in einem zweiten Betriebszustand der Fördereinrichtung (24, 30, 28) geschlossen ist,
**dadurch gekennzeichnet, daß**
das Ventil (30, 34) eine Ringdichtung (30) aufweist, die verschieblich ist und in einem ersten Betriebszustand eine Entlüftungsöffnung (34) freigibt und in einem zweiten Betriebszustand die Entlüftungsöffnung (34) verschließt.

2. Schminkgerät nach Anspruch 1, **gekennzeichnet durch** mindestens einen Zuführkanal (50) zum Zuführen von Kosmetikprodukt von dem ersten (12) Bereich zu dem zweiten (52) Bereich.

3. Schminkgerät nach Anspruch 1 oder 2, **dadurch gekennzeichnet, daß** die Fördereinrichtung (24, 30, 28) dazu ausgelegt ist, den Druck in dem zweiten Bereich (52) gegenüber dem Druck in dem ersten Bereich (12) abzusenken.

4. Schminkgerät nach einem der vorangehenden Ansprüche, **dadurch gekennzeichnet, daß** die Fördereinrichtung (24, 30, 28) mit einer Auftrageinrichtung (20) für das Kosmetikprodukt gekoppelt ist.

5. Schminkgerät nach einem der vorangehenden Ansprüche, **dadurch gekennzeichnet, daß** der Kolben (30) in einem Griffstück (26) einer Auftrageinrichtung (20) liegt.

6. Schminkgerät nach einem der vorangehenden Ansprüche, **dadurch gekennzeichnet, daß** der Betriebszustand des Ventils druckabhängig ist.

7. Schminkgerät nach Anspruch 6, **dadurch gekennzeichnet, daß** das Ventil bei Überschreiten eines Schwellendrucks öffnet, bei Unterschreiten des Schwellendrucks schließt.

8. Schminkgerät nach einem der vorangehenden Ansprüche, **gekennzeichnet durch** einen von dem ersten Bereich (12) getrennten Aufnahmebereich (18) für eine Auftrageinrichtung (20) in einer Ruhestellung.

9. Schminkgerät nach Anspruch 8, **dadurch gekennzeichnet, daß** der erste Bereich (12) den Aufnahmebereich (18) rohrmantelartig umgibt.

10. Schminkgerät nach Anspruch 8 oder 9, **dadurch gekennzeichnet, daß** der zweite Bereich (52) sich derart an den Aufnahmebereich (18) anschließt, daß die Auftrageinrichtung (20) den zweiten Bereich (52) passiert, wenn sie aus dem Aufnahmebereich (18) entnommen wird.

11. Schminkgerät nach einem der vorangehenden Ansprüche, **gekennzeichnet durch** einen Schleppkolben (14, 16) zum Abdichten des ersten Bereichs (12) gegenüber der Umgebung.

12. Schminkgerät nach Anspruch 11, **dadurch gekennzeichnet, daß** der Schleppkolben (14, 16) eine Verschlußmasse (16) aufweist.

13. Schminkgerät nach Anspruch 11 oder 12, **dadurch gekennzeichnet, daß** der Schleppkolben (14, 16) eine Anschlagscheibe (14) aufweist.

14. Schminkgerät nach einem der vorangehenden Ansprüche, mit einer Auftrageinrichtung (20) für das Kosmetikprodukt.

## Revendications

1. Dispositif de maquillage (10) comprenant une première zone (12) pour stocker un produit cosmétique,
- une seconde zone (52) pour charger un applicateur (20) en produit cosmétique, la seconde zone (52) étant séparée de la première zone (12),
- un dispositif de transport (24, 30, 28) présentant une unité piston/cylindre pour acheminer du produit cosmétique de la première (12) à la seconde zone (52), et
- une soupape (30, 34) pouvant être commandée qui, lorsque le dispositif de transport (24, 30, 28) est dans un premier état de fonctionnement, est ouverte et, lorsque le dispositif de transport (24, 30, 28) est dans un second état de fonctionnement, est fermée,
**caractérisé en ce que**
la soupape (30, 34) présente une garniture d'étanchéité annulaire (30) qui est mobile et qui dans un premier état de fonctionnement libère une ouverture de ventilation (34) et dans un second état de fonctionnement ferme ladite ouverture de ventilation (34).

2. Dispositif de maquillage selon la revendication 1, **caractérisé par** au moins un conduit d'amenée (50) pour faire passer du produit cosmétique de la première zone (12) à la seconde (52) zone.

3. Dispositif de maquillage selon la revendication 1 ou 2, **caractérisé en ce que** le dispositif de transport (24, 30, 28) est conçu pour faire baisser la pression dans la seconde zone (52) par rapport à la pression dans la première zone (12).

4. Dispositif de maquillage selon l'une des revendications précédentes, **caractérisé en ce que** le dispositif de transport (24, 30, 28) est couplé avec un applicateur (20) pour le produit cosmétique.

5. Dispositif de maquillage selon l'une des revendications précédentes, **caractérisé en ce que** le piston (30) est logé dans un manche (26) d'un applicateur (20).

6. Dispositif de maquillage selon l'une des revendications précédentes, **caractérisé en ce que** l'état de fonctionnement de la soupape dépend de la pression.

7. Dispositif de maquillage selon la revendication 6, **caractérisé en ce que** la soupape s'ouvre au delà d'une pression seuil et se ferme en deçà de ladite pression seuil

8. Dispositif de maquillage selon l'une des revendications précédentes, **caractérisé par** une zone de réception (18) séparée de la première zone (12) pour un applicateur (20) en position de repos.

9. Dispositif de maquillage selon la revendication 8, **caractérisé en ce que** la première zone (12) entoure la zone de réception (18) à la manière d'une enveloppe tubulaire.

10. Dispositif de maquillage selon la revendication 8 ou 9, **caractérisé en ce que** la seconde zone (52) fait suite à la zone de réception (18) de telle manière que l'applicateur (20) traverse la seconde zone (52) lorsqu'on l'extrait de la zone de réception (18).

11. Dispositif de maquillage selon l'une des revendications précédentes, **caractérisé par** un piston entraîné (14, 16) pour étancher la première zone (12) par rapport à l'environnement.

12. Dispositif de maquillage selon la revendication 11, **caractérisé en ce que** le piston entraîné (14, 16) présente une masse d'obturation (16).

13. Dispositif de maquillage selon la revendication 11 ou 12, **caractérisé en ce que** le piston entraîné (14, 16) présente une rondelle de butée (14).

14. Dispositif de maquillage selon l'une des revendications précédentes, qui est doté d'un applicateur (20) pour le produit cosmétique.

## Claims

1. A make-up device (10) comprising a first region (12) for storing a cosmetic product,
a second region (52) for loading an applicator (20) with the cosmetic product, wherein the second region (52) is separated from the first region (12),
a conveyor means (24, 30, 28), which has a piston-cylinder device, for conveying cosmetic product from the first region (12) into the second region (52), and
a controllable valve (30, 34), which is open in a first operating condition of the conveyor means (24, 30, 28), and is closed in a second operating condition of the conveyor means (24, 30, 28),
**characterised in that**
the valve (30, 34) has a ring seal (30), which is displaceable and opens a vent opening (34) in a first operating condition and closes the vent opening (34) in a second operating condition.

2. A make-up device according to claim 1, **characterised by** at least one feed passage (50) for feeding cosmetic product from the first region (12) to the second region (52).

3. A make-up device according to claim 1 or 2, **characterised in that** the conveyor means (24, 30, 28) is adapted to reduce the pressure in the second region (52) relative to the pressure in the first region (12).

4. A make-up device according to one of the preceding claims, **characterised in that** the conveyor means (24, 30, 28) is coupled to an applicator (20) for the cosmetic product.

5. A make-up device according to one of the preceding claims, **characterised in that** the piston (30) is disposed in a handle portion (26) of an applicator (20).

6. A make-up device according to one of the preceding claims, **characterised in that** the operating condition of the valve is pressure-dependent.

7. A make-up device according to claim 6, **characterised in that** the valve opens when a threshold pressure is exceeded and closes when the pressure falls below the threshold pressure.

8. A make-up device according to one of the preceding claims, **characterised by** a receiving region (18), which is separated from the first region (12), for an applicator (20) in a rest position.

9. A make-up device according to claim 8, **characterised in that** the first region (12) surrounds the receiving region (18) in the manner of a tubular casing.

10. A make-up device according to claim 8 or 9, **characterised in that** the second region (52) adjoins the receiving region (18) in such a way that the applicator (20) passes the second region (52) when it is removed from the receiving region (18).

11. A make-up device according to one of the preceding claims, **characterised by** a drag piston (14, 16) for sealing off the first region (12) with respect to the environment.

12. A make-up device according to claim 11, **characterised in that** the drag piston (14, 16) has a closure mass (16).

13. A make-up device according to claim 11 or 12, **characterised in that** the drag piston (14, 16) has an abutment disk (14).

14. A make-up device according to one of the preceding claims, with an applicator (20) for the cosmetic product.
